# FASCICULE DE BREVET EUROPEEN

(11) **EP 0 150 257 B1**
(45) Date de publication et mention de la délivrance du brevet: **20.07.1988**
(21) Numéro de dépôt: 84109591.2
(22) Date de dépôt: 11.08.1984
(51) Int. Cl.: E04D 3/30

(54) **Toiture, particulièrement pour un bâtiment, et procédé pour sa fabrication**
Dach, insbesondere für ein Gebäude und Verfahren zu seiner Herstellung
Roof, in particular for a building, and method for its manufacture

(30) Priorité: 02.02.1984 CH 499/84
(43) Date de publication de la demande: 07.08.1985
(73) Titulaire: Wulliemier, Fernand, CH-3961 Zinal (CH)
(72) Inventeur: Wulliemier, Fernand, CH-3961 Zinal (CH)
(74) Mandataire: Walthard, Beat

(56) Documents cités:
- BE-A- 781 024
- BE-A- 888 357
- FR-A- 985 574
- FR-A- 1 259 629
- FR-A- 2 059 159
- FR-A- 2 225 594
- FR-E- 93 109
- GB-A- 420 974
- US-A- 2 356 768

## Description

La présente invention se rapporte à une toiture, particulièrement pour un bâtiment, se composant essentiellement d'un comble, comprenant au moins des pannes sablières, et d'une couverture reposant sur le comble, ainsi qu'à un procédé de fabrication de ladite toiture.

L'art de la construction des toitures pour des bâtiments connaît une très longue tradition et a atteint ces dernières années une extrême perfection, aussi bien pour des toits. en pente que pour des toits plats. Des millions d'exemplaires de toits sont répandus dans le monde entier et il ne paraît donc pas nécessaire de décrire ici en détail les differentes techniques connues à ce jour.

On constate cependent que ces toitures connues jusqu'à présent ne remplissent pas simultanément les diverses exigences stipulées, à savoir par exemple une très haute résistance aux intempéries (chaleur, froid, humidité, pluie, grêle, tempête, glace, pression des neiges, etc.) et une longue durée de vie d'une part, et de très modestes coûts de construction et d'entretien d'autre part.

Il est donc le but de la présente invention de créer une toiture qui réunit simultanément toutes les qualitées pré citées et permettant en plus de raccourcir considérablement la durée de construction. Selon l'invention cette toiture est caractérisée en ce que la couverture consiste en une seule pièce de structure monobloc, se composant de tôles plates en alliage léger, jointes par soudage et pliées selon la forme de la toiture. Une des variantes proposées selon l'invention prévoit des gouttières faites de tôles identiques et leurs intégration totale dans ladite couverture.

Le principe de base de l'invention est la préfabrication de la couverture exterieure d'un toit et, dans ce but, l'utilisation de tôles plates en alliage d'aluminium d'une épaisseur de quelques mm. Ces tôles sont jointes par soudage en structure monobloc et pliées a l'endroit du faîte et des gouttières. Les ateliers spécialisés dans le façonnage des tôles disposent de cylindres à cintrer d'une largeur jusqu'à 12 m. La couverture préfabriquée en atelier est ensuite transportée par grue, camion et/ou hélicoptère à l'endroit de la construction, où elle est posée et fixée directement sur le comble du bâtiment. D'éventuels orifices pour cheminées ou autres éléments peuvent être exécutés aisément en atelier voir sur place.

Pour des toitures relativement petites on peut renoncer à la construction d'un véritable comble en charpente; la couverture monobloc est auto- portante et peut être posée et fixée simplement sur des pannes sablières, par exemple.

Si les dimensions de la toiture et/ou les moyens de maniement et de transport disponibles ne permettent pas la préfabrication de la couverture entière, le procédé prévoit le transport de deux ou plusieurs parties suffisamment petites et leur jonction finale par soudage à l'emplacement définitif.

Des tôles appropriées en alliage d'aluminium sont en vente à des prix très compétitifs. La maison "Aluminium Suisse SA" par exemple offre des "tôles striées en aluminium" sous la marque "Anticorodal 110 A 6110/41" à des épaisseurs de 2 à 9 mm et des dimensions rectangulaires de 2,5 m x 8,0 m.

Ces tôles ont une surface structurée et colorée selon le désir du client et elles permettent des opérations de soudage et de pliage.

La toiture selon l'invention sera décrite ci-après plus en détail à l'aide d'exemples d'exécution schématisés dans les dessins annexés; on reconnaît dans la
Fig. 1 la section d'une partie de la couverture du toit selon l'invention, avec anneau pour tuyau pare-neige;
Fig. 2 le plan d'un toit à deux pans;
Fig. 3 la coupe A-A selon Fig. 2;
Fig. 4 la coupe B-B selon Fig. 2;
Fig. 5 le plan horizontal et transversal d'un toit à deux pans;
Fig. 6 le plan horizontal et transversal d'un toit à un pan;
Fig. 7 le plan horizontal et transversal d'un toit plat;
Fig. 8 un détail de la coupe selon Fig. 3;
Fig. 9 un détail d'une variante sans avant-toit;
Fig. 10 un détail du faîte selon Fig. 3;
Fig. 11 une vue sur deux chevrons avec des détails pour la ventilation et la fixation de la couverture;
Fig. 12 une coupe de la rive d'un toit plat;
Fig. 13 une variante sans avant-toit;
Fig. 14 la fixation de la tôle sur un chevron; et
Fig. 15 un détail du pliage de la tôle au faîte, avec anneau d'amarrage.

La toiture selon Fig. 3 comprend essentiellement un comble en charpente conventionnelle et une couverture extérieure 12 de structure monobloc en alliage d'aluminium d'une épaisseur de quelques mm, à laquelle sont soudés, par l'intermédiaire de supports 22, des anneaux 15 et 21 d'amarrage et/ou pour tuyau pare-neige (Fig. 1 et Fig. 15).

D'autre part la couverture 12 est munie de trous 20 (Fig. 14) servant à sa fixation sur les chevrons 8 du comble. Ces trous 20 ont un diamètre d'environ 10 mm et sont placés le long des chevrons 8 à des espaces entre 0,5 m et 1 m; ils sont destinés à recevoir des boulons 11 d'une longueur de 120 mm environ. Si la structure superficielle de la couverture 12 l'exige, chaque trou 20 est entouré d'une enfonçure par fraisage 19; un joint 18 placé entre la tête de chaque boulon 11 et la couverture 12 sert à garantir une étanchéité absolue.

Selon une exécution particulière de l'invention les gouttières font partie intégrante de la couverture 12 (Fig. 8 et Fig. 9). Dans ces exemples, la gouttière 9 est faite de la même tôle que la couverture 12; elle est formée par une opération de pliage en bordure de la couverture 12. Au chantier, il n'y a plus qu'à raccorder les descentes d'eau.

Le comble de la toiture selon Fig. 8 et Fig. 10 est construit d'une façon conventionnelle. Des pannes sablières 2 et une panne faîtière 16 sont posées sur les mûrs extérieurs 1 du bâtiment. Des chevrons 8 reposant sur les pannes 2 et 16 portent la couverture 12. La surface de chaque chevron 8 touchant directement la couverture 12 est munie d'évidements d'aération 10 (Fig. 8 et Fig. 11) d'une largeur x correspondant approximativement à la largeur x' des chevrons 8. La ligne 13 indique le courant d'aération le long des chevrons 8. L'espacement de ces évidements 10 est égale à l'espacement des boulons 11 de fixation. Les éléments 3, 4, 5, 6 et 7 selon Fig. 8 servent à l'isolation et à la finition du toit et ne font pas l'objet de la présente invention.

Fig. 9 montre une toiture en pente sans avant- toit. Les détails de cette construction sont similaires à ceux de l'exécution décrite ci-dessus en rapport avec Fig. 8 et Fig. 10. Finalement, Fig. 12 et Fig. 13 montrent quelques détails de la construction d'une toiture plate, avec et sans avanttoit respectivement. Les signes de référence désignent des éléments similaires à ceux du toit en pente selon Fig. 8.

Les avantages le la toiture selon la présente invention par rapport aux toitures connues sont considérables:
- résistance absolue aux intempéries;
- poid inférieur;
- durée de vie illimitée;
- temps de montage très bref;
- couverture non-inflammable et sans entretien;
- coûts de construction bien inférieurs:

Le prix par m2 des "tôles striées en aluminium" d'une épaisseur appropriée de par exemple "3mm/5mm" s'élève environ à un dixième du prix de tuiles ou d'autres éléments comparables. par conséquent. et si l'on tient compte des économies dues à la suppression des travaux de lattage et de ferblanterie, le coût total d'une toiture selon l'invention sera toujours nettement inférieur, même avec un éventuel transport coûteux en hélicoptère.

## Revendications

1. Toiture, particulièrement pour un bâtiment, se composant essentiellement d'un comble, comprenant au moins des pannes sablières. et d'une couverture reposant sur le comble, caractérisée en ce que la couverture (12) consiste en une seule pièce de structure monobloc, se composant de tôles plates en alliage léger, jointes par soudage et pliées selon la forme de la toiture.

2. Toiture selon la revendication 1, caractérisée en ce que les tôles plates sont en alliage d'aluminium d'une épaisseur entre 2 et 9 mm.

3. Toiture selon la revendication 2, caractérisée en ce que des anneaux (15, 21) d'amarrage ou pour tuyau de pare-neige sont soudés sur la couverture (12).

4. Toiture selon une des revendications 2 et 3, caractérisée en ce qu'elle comprend au moins une gouttière (9) de tôle en alliage d'aluminium qui est cohérente avec la couverture (12) et constitue une partie intégrante de celle-ci.

5. Toiture selon une des revendications précédentes, caractérisée en ce que le comble comprend des chevrons (8) et que la surface (17) de chaque chevron (8) touchant directement la couverture (12) est munie d'évidements d'aération (10).

6. Procédé de fabrication de la toiture selon une des revendications 2 à 5, caractérisé par les pas suivants:
- découper les tôles plates en alliage d'aluminium;
- joindre les tôles par soudage en une pièce de structure monobloc.
- plier la couverture (12) selon la forme de la toiture et des gouttières (9) éventuelles;
- fixer les anneaux (15, 21) éventuels par soudage;
- percer les trous de fixation (20);
- éliminer les aspérités de la tôle par fraisage (19) à l'endroit des trous de fixation (20);
- transporter la couverture (12) ainsi préfabriquée et poser celle-ci à l'endroit prévu;
- fixer la couverture (12) à l'aide de boulons
(11) et de joints (18); monter le reste des composants de la toiture.

7. Procédé de fabrication de la toiture selon la revendication 5, caractérisé par les pas suivants:
- découper les tôles plates en alliage leger; joindre les tôles par soudage en pièces ayant des, dimensions tolérables pour le maniement et le transport;
- plier les pièces selon la forme de la toiture et des gouttières (9) éventuelles;
- fixer les anneaux (15, 21) éventuels;
- percer les trous de fixation (20);
- éliminer les aspérités de la tôle par fraisage (19) à l'endroit des trous de fixation (20);
- transporter les pièces de la couverture (12) à l'endroit du bâtiment et poser celles-ci avec précision sur le comble préparé par avance;
- joindre les pièces de la couverture (12) par soudage en structure monobloc;
- fixer la couverture (12) aux chevrons (8) à l'aide de boulons (11) et de joints (18);
- monter le reste des composants de la toiture.

## Patentansprüche

1. Dach, insbesondere für ein Gebäude, im wesentlichen aus einem wenigstens Dachbalken enthaltenden Dachstuhl und aus einer auf dem Dachstuhl liegenden Abdeckung bestehend, dadurch gekennzeichnet, dass die Abdeckung (12) aus einem einzigen, aus flachen Leichtmetall-Tafeln zusammengefügten Stück besteht, welche Tafeln mittels Schweissen miteinander verbunden und der Form des Daches entsprechend zurechtgebogen sind.

2. Dach nach Anspruch 1, dadurch gekennzeichnet, dass die Tafeln aus einer Aluminiumlegierung bestehen und eine Dicke zwischen 2 und 9 mm aufweisen.

3. Dach nach Anspruch 2, dadurch gekennzeichnet, dass Tragringe (15,21) auf die Abdeckung (12) geschweisst sind, zum Anheben derselben oder für Schneezaun- Rohre.

4. Dach nach einem der Ansprüche 2 und 3, gekennzeichnet durch mindestens eine mit der Abdeckung (12) zusammenhängende Regenrinne (9) aus Aluminiumlegierung, so dass diese Regenrinne (9) einen integrierenden Bestandteil der Abdeckung (12) bildet.

5. Dach nach einem der vorangehenden Ansprüche, dadurch gekennzeichnet, dass der Dachstuhl Dachsparren (8) aufweist, und dass deren Oberflächen (17), wo sie die Abdeckung (12) direkt berühren, mit Lüftungs- Ausparungen (10) versehen, sind.

6. Verfahren zur Herstellung des Daches nach einem der Ansprüche 2 bis 5, gekennzeichnet durch die folgenden Schritte:
- Zuschneiden der Tafeln aus Aluminiumlegierung;
- Zusammenfügen der Tafeln mittels Schweissen zu einem einzigen Stück;
- Biegen der Abdeckung (12) entsprechend der Form des Daches und der allfälligen Regenrinnen (9);
- Fixieren der allfälligen Tragringe (15, 21) mittels Schweissen;
- Bohren der Befestigungslöcher (20);
―Entfernen der Unebenheiten der Tafeloberfläche mittels Fräsung (19) in der Umgebung der Befestigungslöcher (20);
- Transportieren der so vorfabrizierten Abdekkung (12) und Positionierung derselben am vorgesehenen Standort;
- Befestigen der Abdeckung (12) mittels Gewindebolzen (11) und Dichtungen (18);
- Montieren der übrigen Bestandteile des Daches.

7. Verfahren zur Herstellung des Daches nach Anspruch 5, gekennzeichnet durch die folgenden Schritte:
- Zuschneiden der Tafeln aus Aluminium Legierung;
―Zusammenfügen der Tafeln mittels Schweissen zu Teilen, welche für die Handhabung und den Transport annehmbare Abmessungen aufweisen;
- Biegen der Teile entsprechend der Form des Daches und der allfälligen Regenrinnen (9);
- Fixieren der allfälligen Tragringe (15, 21) mittels Schweissen;
- Bohren der Befestigungslöcher (20);
- Entfernen der Unebenheiten derTafeloberfläche mittels Fräsung (19) in der Umgebung der Befestigungslöcher (20);
―Transportieren der Teile der Abdeckung (12) zum Standort des Gebäudes und präzise Positionierung derselben auf dem vorbereiteten Dachstuhl;
- Zusammenfügen der Teile der Abdeckung (12) mittels Schweissen zu einem einzigen Stück;
―Befestigen der Abdeckung (12) mittels Gewindebolzen (11) und Dichtungen (18);
- Montieren der übrigen Bestandteile des Daches.

## Claims

1. Roof, in particular for a building, mainly consisting in a roof truss comprising at least beams and in a covering resting on the roof truss, characterized in that the covering (12) is one single piece of monobloc structure being composed of flat plates of light alloy joined by welding and being bent according to the roof form.

2. Roof according to claim 1, characterized in that the flat plates are of aluminium alloy and have a thickness between 2 and 9 mm.

3. Roof according to claim 2, characterized in that mooring rings (15, 21) are welded on the covering (12) for carrying the same or snow guard pipes.

4. Roof according to claim 2 or3, characterized in that it comprises at least one eaves gutter (9) made of aluminium alloy plates, being coherent with the covering (12) and forming an intergral part of the same.

5. Roof according to one of the foregoing claims, characterized in that the roof truss comprises rafters (8) and thatthe surface (17) of each rafter (8) being in direct contact with the covering (12) is provided with air recesses (10).

6. Method of manufacturing a roof according to one of the claims 2 to 5, characterized by the following steps:
- cutting the flat plates of aluminium alloy;
- joining the plates by welding to one piece of monobloc structure;
- bending the covering (12) according to the form of the roof and the eventual eaves gutters (9);
- fixing the eventual mooring rings (15, 21) by welding;
- drilling the fastening holes (20);
- eliminate the unevenness of the plate by millings (19) at the fastening holes (20);
- transporting the covering (12) so prefabricated and setting down the same at the place provided for;
- fastening the covering (12) by means of bolts (11) and gaskets (18); - mounting the remaining roof components.

7. Method of manufacturing a roof according to claim 5, characterized by the following steps:
- cutting the flat plates of aluminium alloy; joining the plates by welding to covering parts with dimensions acceptable for handling and transporting;
- bending the roof parts according to the form of the roof and the eventual eaves gutters (9);
- fixing the eventual mooring rings (15, 21) by welding;
- drilling the fastening holes (20);
- eliminate the unevenness of the plate by millings (19) at the fastening holes (20);
-transporting the covering partstothe building place and setting down the same precisely on the roof truss previously prepared;
- joining the parts of the covering (12) by welding to a monobloc structure;
-fastening the covering (12) by means of bolts (11) and gaskets (18);
- mounting the remaining roof components.
